# FASCICULE DE BREVET EUROPEEN

(11) **EP 0 665 569 B1**
(45) Date de publication et mention de la délivrance du brevet: **22.03.2000**
(21) Numéro de dépôt: 95410002.0
(22) Date de dépôt: 11.01.1995
(51) Int. Cl.: H01H 83/22

(54) **Bloc déclencheur différentiel**
Differential Auslöseeinheit
Diffential trip unit

(30) Priorité: 26.01.1994 FR 9400927
(43) Date de publication de la demande: 02.08.1995
(73) Titulaire: Schneider Electric Industries SA, 92500 Rueil-Malmaison (FR)
(72) Inventeur: Burnot, Claude, F-38050 Grenoble Cedex 09 (FR); Cholley, Jean-Paul, F-38050 Grenoble Cedex 09 (FR); Guillon, Patrick, F-38050 Grenoble Cedex 09 (FR)
(74) Mandataire: Hecké, Gérard

(56) Documents cités:
- EP-A- 0 008 026
- EP-A- 0 103 167
- EP-A- 0 506 303
- US-A- 5 095 398

## Description

L'invention est relative à un bloc déclencheur différentiel destiné à être accolé et accouplé à un bloc disjoncteur multipolaire pour constituer un disjoncteur différentiel modulaire, ledit bloc déclencheur étant logé dans un boîtier isolant renfermant :
- un détecteur de courant différentiel comprenant un transformateur totalisateur en forme de tore traversé par des conducteurs de puissance constituant l'enroulement primaire,
- un mécanisme de commande piloté par un relais électromagnétique de déclenchement à téton d'actionnement pour transmettre en position active un ordre de déclenchement du relais au bloc disjoncteur par l'intermédiaire d'une liaison mécanique de déclenchement ,
- des moyens d'excitation de la bobine du relais lorsque la tension aux bornes de l'enroulement secondaire du transformateur totalisateur dépasse un seuil prédéterminé,
- et un circuit d'essai et de signalisation à bouton test et à indicateur de déclenchement.

Un bloc déclencheur différentiel du genre mentionné est décrit dans le document FR-A-2.437.692 de la demanderesse. Le relais utilisé est du type polarisé grâce à l'usage d'un aimant permanent dont le flux magnétique dans l'entrefer se soustrait de celui engendré par une bobine électromagnétique. L'armature mobile est formée par une palette pivotante, et l'énergie nécessaire pour assurer le déclenchement est très réduite, et est produite par le courant de défaut. Un tel déclencheur ne nécessite pas de source d'alimentation auxiliaire, mais la fabrication du relais polarisé est relativement coûteuse et compliquée.

L'objet de l'invention consiste à réaliser un bloc déclencheur différentiel utilisant un relais de déclenchement de structure simplifiée.

Le bloc déclencheur différentiel selon l'invention est caractérisé en ce que les moyens d'excitation de la bobine sont agencés sur un circuit électronique de traitement ayant une source d'alimentation auxiliaire, une entrée connectée à l'enroulement secondaire du transformateur totalisateur , et une sortie en liaison électrique avec la bobine, et que le relais de déclenchement comporte des moyens de positionnement destinés à être engagés dans des encoches conjuguées du boîtier pour obtenir en position inactive un jeu prédéterminé entre le téton d'actionnement et un ergot de commande de la liaison mécanique de déclenchement .

Les moyens de positionnement du relais sont agencés sur un moyen de support en matériau plastique isolant comprenant un fourreau tubulaire sur lequel est enroulée la bobine entre deux flasques.

Selon un mode de réalisation préférée de l'invention, le moyen de support comporte une structure monobloc en U ayant deux jambes latérales de positionnement s'étendant parallèlement l'une à l'autre, et perpendiculairement au fourreau , et deux pattes de centrage situées au niveau du fourreau .

D'autres avantages et caractéristiques ressortiront plus clairement de la description qui va suivre d'un mode de réalisation de l'invention, donné à titre d'exemple non limitatif, et représenté aux dessins annexés, dans lesquels :
- la figure 1 est une vue schématique en élévation du disjoncteur différentiel modulaire selon l'invention;
- la figure 2 montre une vue en perspective du bloc déclencheur différentiel de la figure 1 après enlèvement du couvercle;
- la figure 3 représente une vue de face de la figure 2, après enlèvement du transformateur totalisateur, et de la carte électronique dans la partie basse du boîtier.
- la figure 4 est une vue en perspective à échelle agrandie du support du relais de déclenchement;
- la figure 5 est une vue en perspective éclatée du relais de déclenchement;
- la figure 6 montre une vue du relais de la figure 5 après assemblage des pièces;
- la figure 7 est une vue en coupe selon la ligne 7-7 de la figure 3.

Sur la figure 1, un bloc déclencheur différentiel 10 est accolé et accouplé à un bloc disjoncteur 12 bipolaire pour constituer un disjoncteur différentiel 14 modulaire. Le mécanisme 16 du bloc déclencheur différentiel 10 est relié au bloc disjoncteur 12 par une liaison mécanique de déclenchement 18 agissant sur la barre de déclenchement 20 commune du bloc disjoncteur 12, pour la transmission d'un ordre de déclenchement différentiel. Un étrier 22 relie les deux manettes 24, 26 d'actionnement des deux pôles du bloc disjoncteur 12.

A l'intérieur du bloc déclencheur différentiel 10 se trouvent en plus du mécanisme 16 (voir figures 2 et 3), un transformateur totalisateur 28, un circuit d'essai et de signalisation 29 à bouton test 30 et à indicateur 32 de déclenchement, un relais 34 électromagnétique de déclenchement, et un circuit électronique 36 de traitement à source d'alimentation auxiliaire.

Le transformateur totalisateur 28 comporte un circuit magnétique en forme de tore traversé par des conducteurs 38, 40 de puissance connectés électriquement aux bornes inférieures du bloc disjoncteur 12, et constituant l'enroulement primaire du transformateur 28. Un enroulement secondaire 42 est bobiné sur le tore, et est connecté électriquement par des fils 44 à l'entrée du circuit électronique 36. La sortie du circuit électronique 36 est branchée par une liaison électrique 46 à la bobine 48 du relais de déclenchement 34.

La cinématique du mécanisme 16 est similaire à celle décrite en détail dans le document FR-A-2.437.692, mais sans la deuxième liaison de réarmement. On remarque en effet que l'étrier 22 des manettes 24, 26 n'est pas accouplé mécaniquement au mécanisme 16, étant donné que le relais de déclenchement 34 est un simple actionneur à bobine 48 d'émission de courant, sans aimant permanent de polarisation.

La liaison mécanique 18 de déclenchement du mécanisme 16 comporte un tiroir 50 coulissant équipé d'un ergot 52 de commande disposé en regard du téton 54 d'actionnement du relais de déclenchement 34 avec interposition d'un jeu 55 inférieur à un millimètre.

En référence aux figures 4 à 7, le relais de déclenchement comporte un moyen de support 56 en matériau plastique isolant ayant une structure en U, composée d'un fourreau 58 tubulaire agencé dans la partie centrale, et deux jambes latérales 60, 62 de positionnement s'étendant parallèlement l'une à l'autre. Le fourreau 58 est encadré longitudinalement par deux flasques 64, 66 situées dans le prolongement des jambes 60, 62 pour le logement de la bobine 48. A l'intérieur de l'alésage 68 du fourreau 58 isolant est monté à coulissement axial un noyau magnétique 70 accouplé mécaniquement au téton 54 d'actionnement. Un ressort de rappel 72 est interposé entre un épaulement 73 du noyau 70 et une surface d'appui 74 fixe du fourreau 58 en entourant coaxialement le téton 54, de manière à solliciter le noyau 70 vers la position inactive (figure 7) lorsque la bobine 48 n'est pas excitée par le circuit électronique 36. Cette position inactive est définie avec précision au moyen d'une butée 76 solidaire du téton 54 et venant en appui contre une protubérance 78 du fourreau 58.

En cas d'apparition d'un défaut d'isolement sur le réseau protégé par le disjoncteur différentiel 14, le transformateur totalisateur 28 émet un ordre de déclenchement au circuit électronique 36, lequel provoque l'excitation de la bobine 48 du relais 34. Le noyau 70 mobile est déplacé en translation vers la position active en comprimant le ressort 72, et le téton 54 entraîne simultanément le tiroir 50 dans le même sens pour l'actionnement de la liaison de déclenchement 18 vers la position déclenchée. Le déverrouillage de l'accrochage des pôles du bloc disjoncteur 12 provoque alors l'ouverture des contacts.

L'ajustage du jeu 55 axial entre le téton 54 et l'ergot 52 de commande du tiroir de déclenchement 50 lorsque le relais 34 se trouve en position inactive, nécessite un positionnement correct du relais 34 par rapport au mécanisme 16 du bloc déclencheur différentiel 10. A cet effet, le moyen support 56 occupe une place prédéterminée dans le bloc déclencheur 10 grâce à l'engagement des extrémités des jambes de positionnement 60, 62 dans une première paire d'encoches 80, 82 (figures 2 et 3) ménagée dans le boîtier 84 isolant. Une deuxième paire d'encoches 86, 88 (figure 3) est prévue dans le boîtier 84 pour recevoir des pattes de centrage 90, 92 (figure 4) situées au niveau du fourreau 58. La mise en place du moyen support 56 dans les quatre points d'appui définis par les encoches 80, 82, 86, 88 assure le positionnement précis du relais 34 de déclenchement par rapport au mécanisme 16, permettant d'obtenir automatiquement le jeu 55 souhaité en position inactive.

Au moins une 90 (figure 4) des pattes de centrage est dotée d'un ergot 96 destiné à s'encliqueter sur un rebord de l'encoche 86 pour assurer la fixation imperdable du moyen support 56 sur le boîtier 84. La jambe de positionnement 60 est équipée d'une protubérance, dans laquelle est agencé un épaulement 98 destiné à favoriser le maintien stable du moyen support 56.

Sur la figure 7, un ressort 100 est intercalé entre la paroi interne du boîtier 84 et l'extrémité du tiroir 50 de manière à solliciter le tiroir 50 dans le sens du déclenchement, à l'encontre de l'action du ressort de réarmement (non représenté). Cette polarisation du tiroir 50 par le ressort 100 permet d'obtenir une fonction de mémorisation de l'état de l'indicateur 32 de déclenchement.

Il est clair que l'effet de centrage tridimensionnel du relais 34 de déclenchement par rapport au mécanisme 16 du bloc déclencheur différentiel 10 pourrait être obtenu par un moyen support 56 de forme différente à celle décrite précédemment.

## Revendications

1. Bloc déclencheur différentiel (10) destiné à être accolé et accouplé à un bloc disjoncteur (12) multipolaire pour constituer un disjoncteur différentiel (14) modulaire, ledit bloc déclencheur (10) étant logé dans un boîtier (84) isolant renfermant :
- un détecteur de courant différentiel comprenant un transformateur totalisateur (28) en forme de tore traversé par des conducteurs de puissance (38, 40) constituant l'enroulement primaire,
- un mécanisme (16) de commande piloté par un relais électromagnétique (34) de déclenchement à téton d'actionnement (54) pour transmettre en position active un ordre de déclenchement du relais (34) au bloc disjoncteur (12) par l'intermédiaire d'une liaison mécanique de déclenchement (18),
- des moyens d'excitation de la bobine (48) du relais (34) lorsque la tension aux bornes de l'enroulement secondaire (42) du transformateur totalisateur (28) dépasse un seuil prédéterminé,
- et un circuit d'essai et de signalisation (29) à bouton test (30) et à indicateur (32) de déclenchement,
caractérisé en ce que les moyens d'excitation de la bobine (48) sont agencés sur un circuit électronique (36) de traitement ayant une source d'alimentation auxiliaire, une entrée connectée à l'enroulement secondaire (42) du transformateur totalisateur (28), et une sortie en liaison électrique avec la bobine (48), et que le relais de déclenchement (16) comporte des moyens de positionnement (60, 62; 90, 92) destinés à être engagés dans des encoches (80, 82; 86, 88) conjuguées du boîtier (84) pour obtenir en position inactive un jeu (55) prédéterminé entre le téton d'actionnement (54) et un ergot (52) de commande de la liaison mécanique de déclenchement (18).

2. Bloc déclencheur différentiel selon la revendication 1, caractérisé en ce que les moyens de positionnement du relais (34) sont agencés sur un moyen de support (56) en matériau plastique isolant comprenant un fourreau (58) tubulaire sur lequel est enroulée la bobine (48) entre deux flasques (64, 66).

3. Bloc déclencheur différentiel selon la revendication 2, caractérisé en ce que le fourreau (58) est équipé d'un alésage (68) à l'intérieur duquel est monté à coulissement axial un noyau magnétique (70) accouplé mécaniquement au téton d'actionnement (54), et qu'un ressort de rappel (72) est interposé dans l'alésage (68) entre un épaulement (73) du noyau (70), et une surface d'appui (74) du fourreau (58).

4. Bloc déclencheur différentiel selon la revendication 2 ou 3, caractérisé en ce que le moyen de support (56) comporte une structure monobloc en U ayant deux jambes latérales (60, 62) de positionnement s'étendant parallèlement l'une à l'autre, et perpendiculairement au fourreau (58), et deux pattes de centrage (90, 92) situées au niveau du fourreau (58).

5. Bloc déclencheur différentiel selon la revendication 4, caractérisé en ce que au moins une (90) des pattes de centrage est dotée d'un ergot d'encliquetage (96).

6. Bloc déclencheur différentiel selon la revendication 2 ou 3, caractérisé en ce que le téton (54) d'actionnement du relais (34) comprend une butée (76) venant en appui contre une protubérance (78) du fourreau (58) en position inactive du noyau magnétique (70).

7. Bloc déclencheur différentiel selon la revendication 1, caractérisé en ce que l'ergot de commande (52) de la liaison mécanique de déclenchement est agencé sur un tiroir (50) mobile sollicité par un ressort (100) dans le sens du déclenchement.

## Patentansprüche

1. Fehlerstrom-Auslöseblock (10), der dazu dient, zur Bildung eines modularen Fehlerstrom-Leistungsschalters (14) an einen Mehrpol-Leistungsschalterblock (12) angebaut und angekoppelt zu werden, wobei der genannte Auslöseblock (10) in einem Isolierstoffgehäuse (84) angeordnet ist, das
- einen Fehlerstromdetektor mit Summenstromwandler (28) in Form eines Rings mit durch diesen hindurchgeführten, die Primärwicklung bildenden Leistungskabeln (38, 40),
- einen durch ein elektromagnetisches Auslöserelais (34) mit Schlagstößel (54) angesteuerten Schaltmechanismus (16), der dazu dient, in der aktiven Stellung einen Auslösebefehl des Relais (34) über eine mechanische Auslöseverbindung (18) an den Leistungsschalterblock (12) zu übertragen,
- Mittel zur Erregung der Spule (48) des Relais (34), wenn die Spannung an den Klemmen der Sekundärwicklung (42) des Summenstromwandlers (28) einen bestimmten Schwellwert überschreitet,
- sowie eine Prüf- und Anzeigeschaltung (29) mit Prüftaste (30) und Auslösemelder (32) enthält,
dadurch gekennzeichnet, daß die Mittel zur Erregung der Spule (48) als Bestandteil einer elektronischen Verarbeitungsschaltung (36) mit Hilfsenergiequelle, einem an die Sekundärwicklung (42) des Summenstromwandlers (28) angeschlossenen Eingang und einem elektrisch mit der Spule (48) verbundenen Ausgang ausgebildet sind, und daß das Auslöserelais (34) Posioniermittel (60, 62; 90, 92) umfaßt, die dazu dienen, in zugehörige Aussparungen (80, 82; 86, 88) des Gehäuses (84) einzugreifen, um in der inaktiven Stellung ein festgelegtes Spiel (55) zwischen dem Schlagstößel (54) und einem Steuerzapfen (52) der mechanischen Auslöseverbindung (18) zu gewährleisten.

2. Fehlerstrom-Auslöseblock nach Anspruch 1, dadurch gekennzeichnet, daß die Positioniermittel des Relais (34) an einem Kunststoffträger (56) ausgebildet sind, der einen rohrförmigen Spulenkörper (58) umfaßt, um den zwischen zwei Endscheiben (64, 66) eine Spule (48) gewickelt ist.

3. Fehlerstrom-Auslöseblock nach Anspruch 2, dadurch gekennzeichnet, daß der Spulenkörper (58) eine Bohrung (68) aufweist, in der ein in Axialrichtung verschiebbarer und mechanisch mit dem Schlagstößel 54 gekoppelter Magnetkern (70) gelagert ist, und daß im Innern der Bohrung (68) zwischen einem Vorsprung (73) des Kerns (70) und einer Stützfläche (74) des Spulenkörpers (58) eine Rückholfeder (72) angeordnet ist.

4. Fehlerstrom-Auslöseblock nach Anspruch 2 oder 3, dadurch gekennzeichnet, daß der Träger (56) ein einstückiges U-förmiges Teil mit zwei, parallel zueinander und rechtwinklig zum Spulenkörper (58) verlaufenden seitlichen Positionierschenkeln (60, 62) sowie zwei im Bereich des Spulenkörpers (58) angeordneten Zentrierzungen (90, 92) umfaßt.

5. Fehlerstrom-Auslöseblock nach Anspruch 4, dadurch gekennzeichnet, daß mindestens eine (90) der Zentrierzungen eine Schnappnase aufweist (96).

6. Fehlerstrom-Auslöseblock nach Anspruch 2 oder 3, dadurch gekennzeichnet, daß am Schlagstößel (54) des Relais (34) ein in der inaktiven Stellung des Magnetkerns (70) gegen einen Vorsprung (78) des Spulenkörpers (58) geführter Anschlag (76) ausgebildet ist.

7. Fehlerstrom-Auslöseblock nach Anspruch 1, dadurch gekennzeichnet, daß der Steuerzapfen (52) der mechanischen Auslöseverbindung an einem beweglichen Schieber (50) ausgebildet ist, der durch eine Feder (100) in Auslöserichtung beaufschlagt wird.

## Claims

1. A differential trip unit (10) designed to be adjoined and coupled to a multipole circuit breaker unit (12) to form a modular differential circuit breaker (14), said trip unit (10) being housed in an insulating case (84) containing :
- a differential current detector comprising a summing transformer (28) in the form of a toroid through which power conductors (38, 40) forming the primary winding pass,
- an operating mechanism (16) controlled by an electromagnetic trip relay (34) with an actuating pin (54) to transmit in the active position a tripping order of the relay (34) to the circuit breaker unit (12) via a mechanical tripping link (18),
- means for excitation of the coil (48) of the relay (34) when the voltage at the terminals of the secondary winding (42) of the summing transformer (28) exceeds a preset threshold,
- and a test and signalling circuit (29) with test button (30) and tripping indicator (32),
characterized in that the means for excitation of the coil (48) are arranged on an electronic processing circuit (36) having an auxiliary power source, an input connected to the secondary winding (42) of the summing transformer (28), and an output in electrical connection with the coil (48), and that the trip relay (16) comprises positioning means (60, 62; 90, 92) designed to be engaged in conjugate notches (80, 82; 86, 88) of the case (84) to obtain in the inactive position a preset clearance (55) between the actuating pin (54) and an operating spigot (52) of the mechanical tripping link (18).

2. The differential trip unit according to claim 1, characterized in that the positioning means of the relay (34) are arranged on a support means (56) made of insulating plastic material comprising a tubular sheath (58) on which the coil (48) is wound between two flanges (64, 66).

3. The differential trip unit according to claim 2, characterized in that the sheath (58) is equipped with a bore (68) inside which a magnetic core (70) mechanically coupled to the actuating pin (54) is mounted with axial sliding, and that a return spring (72) is fitted in the bore (68) interposed between a shoulder (73) of the core (70) and a bearing surface (74) of the sheath (58).

4. The differential trip unit according to claim 2 or 3, characterized in that the support means (56) comprises a U-shaped monobloc structure having two lateral positioning legs (60, 62) extending parallel to one another, and perpendicularly to the sheath (58), and two centering lugs (90, 92) situated at the level of the sheath (58).

5. The differential trip unit according to claim 4, characterized in that at least one (90) of the centering lugs is provided with a clipping spigot (96).

6. The differential trip unit according to claim 2 or 3, characterized in that the actuating pin (54) of the relay (34) comprises a stop (76) coming up against a protuberance (78) of the sheath (58) in the inactive position of the magnetic core (70).

7. The differential trip unit according to claim 1, characterized in that the operating spigot (52) of the mechanical tripping link is arranged on a movable rack (50) urged by a spring (100) in the tripping direction.
